# EUROPÄISCHE PATENTSCHRIFT

(11) **EP 0 006 852 B1**
(45) Veröffentlichungstag und Bekanntmachung des Hinweises auf die Patenterteilung: **05.05.1982**
(21) Anmeldenummer: 78900007.2
(22) Anmeldetag: 02.06.1978
(51) Int. Cl.: B26D 5/20, B31C 3/00, B65C 9/40

(54) **Verfahren und Vorrichtung zum Zerschneiden eines aus mehreren Streifen aus Papier, Pappe od.dgl. schraubenförmig gewickelten Rohres in einzelne Abschnitte**
Method and apparatus for cutting a tube made of spirally wound bands of paper, cardboard or the like into single sections
Méthode et appareil pour couper en sections un tube fait de bandes de papier, carton ou similaire, enroulées en spirale

(30) Priorität: 03.06.1977 DE 2725116
(43) Veröffentlichungstag der Anmeldung: 23.01.1980
(73) Patentinhaber: Guschky & Tönnesmann GmbH & Co. KG, D-4000 Düsseldorf-Reisholz (DE)
(72) Erfinder: STROHBAND, Rolf, D-4000 Düsseldorf 18 (DE)
(74) Vertreter: Stenger, Alex
(86) Internationale Anmeldenummer: DE7800002
(87) Internationale Veröffentlichungsnummer: WO7800008

## Beschreibung

Die Erfindung betrifft ein Verfahren zum Zerschneiden eines aus mehreren Streifen aus Papier, Pappe od.dgl. schraubenförmig gewickelten Rohres in einzelne, zur Herstellung von Behältermänteln bestimmte Abschnitte sowie eine Vorrichtung zur Durchführung dieses Verfahrens.

Aus der DE-B-1 218 275 ist bereits ein Verfahren zum Zerschneiden eines aus mehreren Streifen aus Papier, Pappe od.dgl. schraubenförmig gewickelten Rohres in einzelne, zur Herstellung von Behältermänteln bestimmte Abschnitte bekannt, bei dem diese Abschnitte mit einer Etikettierung versehen sind, welche auf das fertige Rohr in Form eines Etikettenstreifens aufgewickelt wird, wobei zur Erzielung der erforderlichen Übereinstimmung zwischen den einzelnen Etikettenabschnitten und den durch ein Schneidwerk erzeugten Schnittstellen die durch fotoelektrische Abtastung von in bestimmten Abständen auf dem Etikettenstreifen aufgebrachten Markierungen ermittelte Fördergeschwindigkeit des vom sich drehenden Rohr angetriebenen Etikettenstreifens mit der Antriebsgeschwindigkeit des Schneidwerks verglichen und beim Auftreten einer Abweichung eine Korrektur der Relativgeschwindigkeit zwischen dem Vorschub des Rohres und der Antriebsgeschwindigkeit des Schneidwerks vorgenommen wird.

Um das wendelförmig etikettierte Rohr an den durch die Etikettierung vorgegebenen Stellen in einzelne Abschnitte zu zerschneiden, wird bei dem aus der DE-B-1 218 275 bekannten Verfahren die Antriebsgeschwindigkeit des Schneidwerks korrigiert, und zwar in Abhängigkeit von der Abweichung, die aus einem Vergleich der Antriebsgeschwindigkeit des Schneidwerks mit der Fördergeschwindigkeit des Etikettenstreifens ermittelt wird.

Diese bekannte Massnahme zur Anpassung der Schnittstellen an die beim Herstellungsvorgang unvermeidbaren Änderungen, die sich insbesondere durch Schlupf des Wickelriemens, Durchmesseränderungen des erzeugten Rohres sowie durch Steigungs- und Längenänderungen des Etikettenstreifens aufgrund schwankender Temperatur und Luftfeuchtigkeit entstehen, erfordern nicht nur einen grossen apparativen Aufwand für die Änderung der Antriebsgeschwindigkeit des Schneidwerks, sondern besitzen auch den Nachteil, dass die Anpassung verhältnismässig spät erfolgt, so dass ein grosser Ausschuss an geschnittenen Behältermänteln nicht vermieden werden kann.

Der Erfindung liegt die Aufgabe zugrunde, diese Nachteile des bekannten Standes der Technik zu vermeiden und mit einfachen Mitteln ein Verfahren und eine Vorrichtung der gattungsgemässen Art zu schaffen, die mit geringem konstruktiven Aufwand eine schnelle Anpassung der jeweiligen Schnittstellen an die sich ändernden Verhältnisse ermöglichen und damit das Entstehen von Ausschuss vermeiden.

Die Lösung dieser Aufgabenstellung durch das erfindungsgemässe Verfahren ist dadurch gekennzeichnet, dass die aus dem Vergleich der Antriebsgeschwindigkeit des Schneidwerks mit der Fördergeschwindigkeit des Etikettenstreifens herrührende Korrekturgrösse zur Veränderung der Geschwindigkeit des Wickelriemens verwendet wird, indem dem Antrieb des mit unveränderter Geschwindigkeit angetriebenen Schneidwerks über eine von der fotoelektrischen Abtastung des Etikettenstreifens gesteuerte elektromagnetische Kupplung eine positive oder negative Zusatzbewegung für den Antrieb des Wickelriemens entnommen wird, dessen Geschwindigkeit in der Grundeinstellung um einen kleinen Prozentsatz geringer bzw. grösser als die des Schneidwerks eingestellt ist.

Mit diesem erfindungsgemässen Vorschlag wird ein Verfahren zum Zerschneiden eines aus mehreren Streifen aus Papier, Pappe od.dgl. schraubenförmig gewickelten Rohres in einzelne, zur Herstellung von Behältermänteln bestimmte Abschnitte geschaffen, das bei Auftreten einer Abweichung einen sofortigen Korrekturvorgang ermöglicht und damit das Entstehen grösserer Mengen von Ausschuss verhindert und das nur einen geringen konstruktiven Aufwand erfordert, weil lediglich eine Kupplung vorgesehen werden muss, um die Zusatzbewegung für den Antrieb des Wickelriemens in das diesem zugeordnete Differentialgetriebe einzuleiten. Nach der Erfindung wird demzufolge keine Korrektur des Antriebs des Schneidwerks vorgenommen, sondern vielmehr ausgehend von einer Geschwindigkeitsabweichung zwischen zwei einander direkt proportionalen Grössen des Systems der Antrieb des Wickelriemens beeinflusst, wobei die Wickelriemengeschwindigkeit in der Grundeinstellung entweder um einen kleinen Prozentsatz geringer oder um einen kleinen Prozentsatz grösser als die des Schneidwerks eingestellt sein kann, so dass entweder eine positive oder eine negative Zusatzbewegung zur Durchführung der Korrektur erforderlich ist.

Aus der US-A-3 942 418 war zwar bereits ein Verfahren bekannt, mit dem die Geschwindigkeit des Wickelriemens durch fotoelektrische Abtastung des fertiggewickelten Rohres zur Veränderung der Schnittstellen gesteuert wird. Bei diesem bekannten Verfahren befinden sich die Fotozellen jedoch unmittelbar am Schneidwerk, so dass das bereits fertiggewickelte Rohr erst unmittelbar vor dem Schneidvorgang abgetastet werden kann, wogegen bei dem erfindungsgemässen Verfahren die Abtastung bereits bei der Zufuhr des Etikettenstreifens zum Rohr erfolgt, wodurch mittels einer rechtzeitigen Korrektur bereits das Auftreten von Fehlern vermieden werden kann.

Die erfindungsgemässe Vorrichtung zur Durchführung des Verfahrens besitzt in Übereinstimmung mit der aus der DE-B-1 218 275 eine Umlenktrommel, über die der Etikettenstreifen geführt wird, und stufenlos verstellbare Getriebe sowohl für den Wickelriemen als auch für das Schneidwerk. Die erfindungsgemässe Ausbildung der Vorrichtung besteht darin, dass neben der Umlenktrommel eine entsprechend der Antriebsgeschwindigkeit des Schneidwerks umlaufende fotoelektrische Abtasteinrichtung für die Markierungen des Etikettenstreifens angeordnet ist und dass zwischen dem Antrieb des Schneidwerks und dem Korrekturantrieb des Wickelriemens eine elektromagnetische Kupplung angeordnet ist, die von der fotoelektrischen Abtasteinrichtung gesteuert wird und über ein Differentialgetriebe eine zusätzliche Drehbewegung in den Antrieb des Wickelriemens eingibt.

Diese erfindungsgemäss ausgebildete Vorrichtung besitzt nur eine geringe Anzahl von einfachen Bauteilen, so dass sich eine preiswerte und funktionssichere Ausführung ergibt. Insbesondere ermöglicht die erfindungsgemässe Vorrichtung eine rechtzeitige Anpassung des Herstellvorganges an unvermeidbar auftretende Abweichungen, so dass das Entstehen von fehlerhaft geschnittenen Behältermänteln weitgehend ausgeschaltet werden kann.

Um die Grundeinstellung der erfindungsgemässen Vorrichtung zu erleichtern, kann gemäss einem weiteren Merkmal der Erfindung das den Antrieb des Wickelriemens korrigierende Differentialgetriebe zusätzlich über eine elektromagnetische Kupplung von einem Getriebemotor antreibbar sein. Über diesen Getriebemotor und die zusätzliche elektromagnetische Kupplung lässt sich bei einer Änderung des Rohrdurchmessers oder des Etikettenstreifens eine schnelle und korrekte Veränderung der Grundeinstellung für die verschiedenen Antriebe durchführen, weil zur Verstellung nicht auf den Hauptantriebsmotor zurückgegriffen werden muss, sondern ein zusätzlicher Motor zur Verfügung steht.

Weitere Einzelheiten, Merkmale und Vorteile der Erfindung ergeben sich aus der nachfolgenden Beschreibung der Zeichnung, die schematisch eine erfindungsgemässe Vorrichtung zeigt. Die Vorrichtung zur Herstellung spiraletikettierter Behältermäntel weist einen Elektromotor 1 auf, der ein Getriebe 2 antreibt, welches sich stufenlos verstellen lässt, um die Maschinengeschwindigkeit insgesamt einzustellen. An die Ausgangswelle 3 des Getriebes 2 ist einerseits ein nachfolgend noch zu beschreibender Antrieb für einen Wickelriemen 4 angeschlossen und anderseits über ein stufenlos einstellbares PIV-Getriebe 5 der Antrieb für ein Schneidwerk 6. Die Kraftumsetzung für den Antrieb dieses Schneidwerkes 6 erfolgt mittels einer Kurvenscheibe 7 und mittels eines Kurbeltriebs 8, der auf einen nichtdargestellten Schlitten des Schneidwerks 6 wirkt.

Mittels des in der rechten oberen Ecke der Zeichnung dargestellten Wickelriemens 4 werden in der Zeichnung angedeutete Streifen aus Papier oder Pappe zur Bildung eines schraubenförmig gewickelten Rohres 9 auf einen ebenfalls angedeuteten Dorn aufgewickelt. Auf das schraubenförmig aus verschiedenen Streifen gewickelte Rohr 9 wird ein Etikettenstreifen 10 ebenfalls wendelförmig aufgewickelt. Dieser Etikettenstreifen 10 ist im linken Teil der Zeichnung während seiner Zufuhr zum Rohr 9 gezeigt, obwohl die Entstehung des Rohres 9 in der rechten oberen Ecke der Zeichnung dargestellt ist und das mit dem Etikettenstreifen 10 versehene Rohr 9 unten in der Mitte der Zeichnung zu erkennen ist. Diese Zeichnungsteile sind wegen der einfacheren Darstellung der erfindungsgemässen Vorrichtung nicht in ihrer tatsächlichen Zuordnung, sondern nur schematisch dargestellt, zumal sie bekannt sind.

Der Etikettenstreifen 10 stellt auf dem Rohr 9 die äusserste Schicht dar, die einen bestimmten Steigungswinkel entsprechend dem Steigungswinkel der das Rohr 9 bildenden Streifen besitzt. Auf der Aussenseite des Rohres 9 befindet sich daher eine Folge von gleichen Etiketten, die nach dem Zerschneiden des Rohres 9 durch das Schneidwerk 6 eine Vielzahl einzelner etikettierter Rohrabschnitte bilden, welche zur Herstellung von zylindrischen Behältern verwendet werden. Diese Behältermäntel sind im mittleren unteren Teil der Zeichnung zu erkennen.

Die Zuführung des Etikettenstreifens 10 zum Rohr 9 erfolgt beim dargestellten Ausführungsbeispiel hinter dem Wickelriemen 4. Der Etikettenstreifen 10 wird über eine Umlenktrommel 11 geführt, die einen Umfang hat, der einem ganzen oder einem halben Messerschlittenhub des Schneidwerks 6 entspricht. Der Etikettenstreifen 10 ist über nahezu 360° um die Umlenktrommel 11 geführt, um deren schlupffreie Mitnahme zu bewirken, wenn der Etikettenstreifen 10 durch das sich drehende Rohr 9 von seiner Rolle abgewikkelt wird.

Direkt benachbart zurUmienktrommei 11 ist eine Fotozelle 12 an einer Zahnscheibe 13 angeordnet, die etwa denselben Durchmesser wie die Umlenktrommel 11 hat. Die Fotozelle 12 ist derart angeordnet, dass sie auf dem Etikettenstreifen 10 angeordnete Markierungen 14 abtasten kann. Die Fotozelle 12 und die Zahnscheibe 13 bilden demgemäss eine Abtasteinrichtung für die Markierungen 14 des Etikettenstreifens 10. Die Zahnscheibe 13 wird gemeinsam mit der Kurvenscheibe 7 des Schneidwerks 6 durch eine Antriebswelle 15 vom PIV-Getriebe 5 angetrieben, so dass die Abtasteinrichtung mit der Fotozelle 12 zusammen mit der Kurvenscheibe 7 für das Schneidwerk 6 mit einer Geschwindigkeit rotiert, welche der Geschwindigkeit des Antriebs für das Schneidwerk 6 entspricht.

Auf der der Zahnscheibe 13 abgewandten Seite der Kurvenscheibe 7 ist mit der Antriebswelle 15 eine elektromagnetische Kupplung 16 verbunden, welche ihrerseits über einen angedeuteten Riementrieb mit einem Differentialgetriebe 17 in Verbindung steht. Das Sonnenrad dieses Differentialgetriebes 17 ist auf einer Welle befestigt, die über einen angedeuteten Riementrieb von der Ausgangsweiie 3 des. Getriebes 2,angetrieben ist. Mit diesem Sonnenrad des Differentialgetriebes 17 kämmen die Planetenräder, die über einen Steg miteinander verbunden sind. An diesem Steg greift ein ebenfalls angedeuteter Riementrieb an, der seinen Antrieb über die elektromagnetische Kupplung 16 von der Antriebswelle 15 erhält. Normalerweise befindet sich der Steg des Differentialgetriebes 17 in der Ruhelage, so dass das in der Zeichnung aussen erkennbare Gehäuse des Differentialgetriebes 17 über einen nichtdargestellten Antrieb den Wickelriemen 4 mit einer Geschwindigkeit antreibt, der der Geschwindigkeit der Ausgangswelle 3 entspricht. Normalerweise steht zu diesem Zweck das Gehäuse des Differentialgetriebes 17 über einen auf der Zeichnung nichtdargestellten Riementrieb mit einer der beiden Trommeln in Verbindung, die im rechten oberen Teil der Zeichnung dargestellt sind und über die der Wickelriemen 4 geführt ist.

Wie ganz rechts in der Zeichnung dargestellt ist, ist ferner an das Differentialgetriebe 17 ein Getriebemotor 18 über eine elektromagnetische Kupplung 19 angeschlossen, welche auf derselben Welle wie die elektromagnetische Kupplung 16 sitzt. Der gemäss dem Pfeil rechts- oder linksdrehende Getriebemotor 18 dient dazu, bei Neueinstellung der Vorrichtung in das Differentialgetriebe 17 einzugreifen. Dieses Eingreifen geschieht per Knopfdruck und hilft, das Druckbild des etikettierten Rohres 9 in Einklang mit dem Messersatz des Schneidwerks 6 zu bringen. Die automatische Gleichlaufkorrektur mit der Fotozelle 12 würde bei einer Neueinstellung der Vorrichtung unter Umständen zu lange dauern, da beim Anfahren das Schneidwerk 6 dem Rohr 9 vorauseilen könnte, wodurch sehr viele fehlerhaft abgeschnittene Behältermäntel erzeugt würden. Bei der dargestellten Ausführungsform der Vorrichtung kann der Antrieb des Wickelriemens 4 durch das Differentialgetriebe 17 nur verlangsamt werden, weshalb das PIV-Getriebe 5 derart eingestellt ist, dass die Geschwindigkeit des Wickelriemens 4 stets um einen kleinen Prozentsatz grösser als die Geschwindigkeit des Schneidwerks 6 ist.

Die auf der Zeichnung dargestellte Vorrichtung besitzt weiterhin einen Drehzahlmesser 20 für die Drehzahl der Umlenktrommel 11 und einen Drehzahlmesser 21 für die Drehzahl der Zahnscheibe 13 und damit die Kurvenscheibe 7. Die Differenz der Drehzahlmesser 20 und 21 wird an einem Gerät 22 zur optischen Kontrolle angezeigt. Hierdurch kann ein Eingriff von Hand in das PIV-Getriebe 5 zur Verstellung der Schneidwerksgeschwindigkeit vorgenommen werden, wie schematisch in der Zeichnung angedeutet ist. Das PIV-Getriebe 5 dient grundsätzlich der Anpassung der Schneidwerksgeschwindigkeit an die Wickelriemengeschwindigkeit, die sich bei den verschiedenen Durchmessern und Steigungen des aus Streifen gewickelten Rohres 9 ändert. Das PIV-Getriebe 5 wird daher öfter von Hand eingestellt. Diese Einstellung des Gleichlaufs wird erleichtert, wenn das Anzeigegerät 22 die Schneidwerksgeschwindigkeit und Rohrgeschwindigkeit bzw. Umlenktrommelgeschwindigkeit als Differenz anzeigt.

Die Einstellung am PIV-Getriebe wird beim Ausführungsbeispiel so vorgenommen, dass die Riemengeschwindigkeit und damit die Rohrgeschwindigkeit stets um einen kleinen Prozentsatz grösser als die Schneidwerksgeschwindigkeit ist.

Hierdurch ist es zur Erzielung des Gleichlaufs lediglich erforderlich, die Riemengeschwindigkeit zu verringern. Eine derartige Korrektur wird automatisch vorgenommen, und zwar wie folgt:
Der Etikettenstreifen 10 läuft über die Umlenktrommel 11, neben der die Fotozelle 12 mit der Geschwindigkeit der Kurvenscheibe 7 rotiert. Die Fotozelle 12 tastet hierbei die Rohrabschnittslänge der auf dem Etikettenstreifen 10 angebrachten Markierungen 14 ab. Rotiert die Fotozelle 12 nicht mit der gleichen Geschwindigkeit wie die Markierung 14 auf dem Etikettenstreifen 10, gibt sie einen Impuls über einen Verstärker an die Elektromagnetkupplung 16, die das Differentialgetriebe 17 an die Antriebswelle 15 ankuppelt und eine zusätzliche Drehbewegung in das Differentialgetriebe 17 eingibt. Diese zusätzliche Bewegung im Differentialgetriebe 17 verlangsamt die Antriebsgeschwindigkeit des Wickelriemens 4.

Zur Durchführung der Korrektur steht der Fotozelle 12 der gesamte Weg des Etikettenstreifens 10 über die Umlenktrommel 11 zur Verfügung. Die Korrektur wird daher sofort nach Auftreten einer Abweichung vorgenommen, so dass das Schneidwerk 6 das Rohr 9 immer an den genau vorgegebenen Stellen zerschneidet.

## Patentansprüche

1. Verfahren zum Zerschneiden eines aus mehreren Streifen aus Papier, Pappe od.dgl. schraubenförmig gewickelten Rohres (9) in einzelne, zur Herstellung von Behältermänteln bestimmte Abschnitte, die mit einer Etikettierung versehen sind, welche auf das fertige Rohr (9) in Form eines Etikettenstreifens (10) aufgewickelt wird, wobei zur Erzielung der erforderlichen Übereinstimmung zwischen den einzelnen Etikettenabschnitten und den durch ein Schneidwerk (6) erzeugten Schnittstellen die durch fotoelektrische Abtastung von in bestimmten Abständen auf dem Etikettenstreifen (10) aufgebrachten Markierungen (14) ermittelte Fördergeschwindigkeit des vom sich drehenden Rohr (9) angetriebenen Etikettenstreifens (10) mit der Antriebsgeschwindigkeit des Schneidwerks (6) verglichen und beim Auftreten einer Abweichung eine Korrektur der Relativgeschwindigkeit zwischen dem Vorschub des Rohres (9) und der Antriebsgeschwindigkeit des Schneidwerks (6) vorgenommen wird, dadurch gekennzeichnet, dass die aus dem Vergleich der Antriebsgeschwindigkeit des Schneidwerks (6) mit der Fördergeschwindigkeit des Etikettenstreifens (10) herrührende Korrekturgrösse zur Veränderung der Geschwindigkeit des Wickelriemens (4) verwendet wird, indem dem Antrieb des mit unveränderter Geschwindigkeit angetriebenen Schneidwerks (6) über eine von der fotoelektrischen Abtastung des Etikettenstreifens (10) gesteuerte elektromagnetische Kupplung (16) eine positive oder negative Zusatzbewegung für den Antrieb des Wickelriemens (4) entnommen wird, dessen Geschwindigkeit in der Grundeinstellung um einen kleinen Prozentsatz geringer bzw. grösser als die des Schneidwerks (6) eingestellt ist.

2. Vorrichtung zur Durchführung des Verfahrens nach Anspruch 1, mit einer Umlenktrommel (11) für den Etikettenstreifen (10) und einem stufenlos verstellbaren Getriebe (2) sowohl für den Wickelriemen (4) als auch für das Schneidwerk (6), dadurch gekennzeichnet, dass neben der Umlenktrommel (11) eine entsprechend der Antriebsgeschwindigkeit des Schneidwerks (6) umlaufende fotoelektrische Abtasteinrichtung (Fotozelle 12) für die Markierungen (14) des Etikettenstreifens (10) angeordnet ist und dass zwischen dem Antrieb des Schneidwerks (6) und dem Korrekturantrieb des Wickelriemens (4) eine elektromagnetische Kupplung (16) angeordnet ist, die von der fotoelektrischen Abtasteinrichtung (Fotozelle 12) gesteuert wird und über ein Differentialgetriebe (17) eine zusätzliche Drehbewegung in den Antrieb des Wickelriemens (4) eingibt.

3. Vorrichtung nach Anspruch 2, dadurch gekennzeichnet, dass das den Antrieb des Wickelriemens (4) korrigierende Differentialgetriebe (17) zusätzlich über eine elektromagnetische Kupplung (19) von einem Getriebemotor (18) antreibbar ist.

## Claims

1. Method for cutting a tube (9) helically wound from a plurality of strips of paper, board or the like into individual sections suitable for the manufacture of container covers, which are provided with labelling, which is wound on to the completed tube (9) in the form of a label strip (10), for the provision of the required synchronization between the individual label sections and the cutting locations produced by a cutting mechanism (6) which compares the advancing speed of the label strip (10) rotating the tube (9) with the operating speed of the cutting mechanism (6) by photoelectric sensing of markings (14) applied to the label strip (10) at predetermined spacings, and on the generation of an error signal a correction to the relative speed between the displacement of the tube (9) and the driving speed of the cutting mechanism (6) is applied, characterised in this that, the error signal produced by the comparison of the operating speed of the cutting mechanism (6) with the advancing speed of the label strip (10) is used for the adjustment of the speed of the wrapping belt (4), in which the drive of the cutting mechanism (6) driven at an unchanged speed is derived through an electromagnetic coupling (16) controlled by the photoelectric sensing of the label strip (10) with a positive or negative additional motion for the drive of the wrapping belt (4), of which the speed is adjusted from a basic adjustment by a small percentage value which is smaller or respectively larger than that of the cutting mechanism (6).

2. Apparatus for carrying out the method according to claim 1, with a guide drum (11) for the label strip (10) and a steplessly variable drive (2) both for the wrapping belt (4) as well as for the cutting mechanism (6), characterised in this that, adjacent to the guide drum (11) a photoelectric sensing device (photocell 12) for the markings (14) of the label strip (10) is arranged to be rotatable at a speed corresponding to the drive speed of the cutting mechanism (6) and that between the drive of the cutting mechanism (6) and the correcting drive of the wrapping belt (4) an electromagnetic coupling (16) is arranged, which is controlled by the photoelectric sensing device (photocell 12), and delivers through a differential drive (17) an additional rotational movement to the drive of the wrapping belt (4).

3. Apparatus according to claim 2, characterised in this that the differential gear (17) correcting the drive of the wrapping belt (4) is drivable in addition through an electromagnetic coupling (19) from a drive motor (18).

## Revendications

1. Procédé pour découper un tube (9) enroulé en hélice à partir de plusieurs bandes en papier, carton ou similaire, en tronçons individuels destinés à la fabrication d'enveloppes de récipients et qui sont munis d'un étiquetage qui est enroulé sur le tube fini (9) sous forme d'une bande d'étiquettes (10), dans lequel la vitesse de transport de la bande d'étiquettes (10) entraînée par le tube en rotation (9), déterminée par palpage photo-électrique de repères (14) disposés à intervalles déterminés sur la bande d'étiquettes (10), est, pour obtenir la coïncidence requise entre les éléments d'étiquettes individuels et les zones de coupe produites par un mécanisme de coupe (6), comparée avec la vitesse d'entraînement du mécanisme de coupe (6) et, lors de l'apparition d'un écart, une correction de la vitesse relative entre l'avance du tube (9) et la vitesse d'entraînement du mécanisme de coupe (6) se trouve effectuée, caractérisé en ce que la grandeur de correction provenant de la comparaison de la vitesse d'entraînement du mécanisme de coupe (6) avec la vitesse de transport de la bande d'étiquettes (10) est utilisée pour modifier la vitesse de la courroie d'enroulement (4), tandis qu'un mouvement supplémentaire positif ou négatif est prélevé, par l'intermédiaire d'un accouplement électromagnétique (16) commandé par le palpage photo-électrique de la bande d'étiquettes (10), sur l'entraînement du mécanisme de coupe (6) entraîné à vitesse invariable, pour l'entraînement de la courroie d'enroulement (4), dont la vitesse est réglée dans le réglage de base plus faible ou plus grance d'un faible pourcentage que celle du mécanisme de coupe (6).

2. Installation pour la mise en oeuvre du procédé selon revendication 1, avec un tambour de guidage (11) pour la bande d'étiquettes (10) et une boîte de vitesses (2) à réglage continu aussi bien pour la courroie d'enroulement (4) que pour le mécanisme de coupe (6), caractérisé en ce qu'à côté du tambour de guidage (11) est disposé un dispositif de palpage photo-électrique pour les repères (14) de la bande d'étiquettes (10), (cellule photo-électrique 12) tournant en fonction de la vitesse d'entraînement du mécanisme de coupe (6) et en ce qu'entre l'entraînement du mécanisme de coupe (6) et en ce qu'entre l'entraînement du mécanisme de coupe (6) et l'entraînement de correction de la courroie d'enroulement (4) est disposé un accouplement électromagnétique (16) qui est commandé par le dispositif de palpage photo-électrique (cellule photo-électrique 12) et introduit par l'intermédiaire d'un mécanisme différentiel (17) un mouvement de rotation supplémentaire dans l'entraînement de la courroie d'enroulement (4).

3. Installation selon revendication 2, caractérisée en ce que le mécanisme différentiel (17) corrigeant l'entraînement de la courroie d'enroulement (4) peut etre entraîné de plus par un moteur-réducteur (18) par l'intermédiaire d'un accouplement électromagnétique (19).
